# EUROPÄISCHE PATENTANMELDUNG

(11) **EP 3 141 659 A1**
(43) Veröffentlichungstag der Anmeldung: **15.03.2017**
(21) Anmeldenummer: 15184201.0
(22) Anmeldetag: 08.09.2015
(51) Int. Cl.: E01C 19/48

(54) **VERFAHREN ZUM BETRIEB EINER HYDRAULISCH ANTREIBBAREN VORRICHTUNG IN EINEM STRASSENFERTIGER ODER BESCHICKER, UND VORRICHTUNG ZUR DURCHFÜHRUNG DES VERFAHRENS**

(71) Anmelder: Ammann Schweiz AG, 4901 Langenthal (CH)
(72) Erfinder: Giovanoli, Lino, 4912 Aarwangen (CH)
(74) Vertreter: Dittmann, Rolf

(57) **Zusammenfassung**

Beschrieben ist ein Verfahren zum Betrieb einer hydraulisch antreibbaren Vorrichtung (1) in einem Strassenfertiger oder Beschicker, welches umfasst, die Vorrichtung mit wenigstens einem hydraulischen Antriebsglied (20) in einer ersten Richtung (12) anzutreiben, wobei ein hydraulisches Antriebsglied in einer ersten Antriebsrichtung (21) betrieben wird, und bei einem Anstieg des Drucks (p) eines Hydraulikfluids, welches dem hydraulischen Antriebsglied zuströmt, über einen Druckgrenzwert (p1, p2) die Antriebsrichtung des Antriebsglieds umzukehren und das Antriebsglied in einer zweiten Antriebsrichtung (22) zu betreiben.

## Beschreibung

### TECHNISCHES GEBIET

Die vorliegende Beschreibung betrifft ein Verfahren zum Betrieb einer hydraulisch antreibbaren Vorrichtung gemäss Anspruch 1. Sie betrifft weiterhin einen zur Durchführung des Verfahrens geeigneten Strassenfertiger oder Beschicker.

### TECHNOLOGISCHER HINTERGRUND

Wenn beim Betrieb einer hydraulisch angetriebenen Vorrichtung eine Blockierung oder eine Erhöhung des Bewegungswiderstandes hydraulisch angetriebener Komponenten auftritt, so kommt es zu einem Druckanstieg in einem hydraulischen Antriebsglied.

Hierbei wird insbesondere von hydrostatisch beaufschlagten Antriebsgliedern ausgegangen.

Der Druckanstieg wird durch den von einer Pumpe zu dem hydraulischen Antriebsglied geförderten Hydraulikfluid-Volumenstrom verursacht, der für eine vorgegebene Antriebsgeschwindigkeit konstant ist. Beim Erreichen eines Sicherheitsdrucks werden Druckbegrenzungsorgane betätigt, und der an dem hydraulischen Antriebsglied anliegende Druck bleibt mehr oder weniger konstant auf dem Sicherheitsdruck. Damit bleibt auch die von dem hydraulischen Antriebsglied aufgebrachte Kraft oder das von dem hydraulischen Antriebsglied aufgebrachte Drehmoment mehr oder weniger konstant. Eine Blockierung, die beispielsweise durch einen eingeklemmten Fremdkörper verursacht wird, bleibt somit bestehen, bis ein äusserer Eingriff erfolgt. Die hydraulisch antreibbare Vorrichtung ist gegebenenfalls ausser Funktion gesetzt. Allenfalls wird der Fremdkörper durch einen starken Anstieg des Drucks noch stärker verklemmt und die Behebung der Blockierung weiter erschwert.

Die hydraulisch antreibbare Vorrichtung kann ein Bestandteil eines Gesamtsystems sein, dessen ordnungsgemässe Funktion von der Funktion der hydraulisch antreibbaren Vorrichtung abhängt. Gerade bei Strassenfertigern und Beschickern kann ein Fall auftreten, in dem beispielsweise durch verfestigtes oder teilweise erkaltetes und entsprechend hochviskoses bituminöses Einbaugut oder verklemmte Steine eine Blockierung oder zumindest Behinderung einer antreibbaren Vorrichtung eintritt. So kann beispielsweise an einer verstellbaren Bohle eine hydraulische Bohlenverstellung blockiert werden. Wenn in einem Strassenfertiger ein Kratzerband oder ein Querverteiler blockiert sind, so wird kein Einbaugut mehr gefördert, oder dieses wird nicht mehr über die Breite der Einbaubohle verteilt. In jedem Falle wird das Arbeitsergebnis beeinträchtigt, und der Arbeitsvorgang muss abgebrochen werden, bis die Blockierung der Fördervorrichtung behoben ist.

### DARSTELLUNG DES GEGENSTANDES DER VORLIEGENDEN BESCHREIBUNG

Im Rahmen der vorliegenden Beschreibung ist ein Verfahren zum Betrieb einer hydraulisch antreibbaren Vorrichtung der eingangs genannten Art angegeben. Gemäss einem ersten Aspekt der vorliegenden Beschreibung soll das Verfahren so angegeben werden, dass die Nachteile des Standes der Technik vermieden werden. Gemäss einem weiteren Aspekt der vorliegenden Beschreibung ist das Verfahren derart angegeben, dass ein Blockieren, oder auch eine Behinderung, der hydraulisch antreibbaren Vorrichtung erkannt werden kann. Gemäss weiterer Aspekte ist das Verfahren derart angegeben, dass Blockierungen und Behinderungen der hydraulisch antreibbaren Vorrichtung selbsttätig behoben werden.

Weiterhin ist ein zur Durchführung des Verfahrens geeigneter Strassenfertiger oder Beschicker offenbart.

Wie einleitend erwähnt, können gerade bei Strassenfertigern und Beschickern ähnlich bis gleich gelagerte Probleme mit einer Behinderung oder Blockierung hydraulisch antreibbarer Vorrichtungen und Maschinenkomponenten auftreten. Die beschriebenen Gegenstände vermögen, neben weiteren vorteilhaften Wirkungen, in diesen Fällen sowohl bei Strassenfertigern als auch bei Beschickern Abhilfe zu schaffen.

Weitere Wirkungen und Vorteile der hier beschriebenen Gegenstände, ob explizit angegeben oder nicht, ergeben sich im Lichte der vorliegenden Beschreibung.

Dies wird mittels des im Anspruch 1 gekennzeichneten Verfahrens und der Vorrichtung gemäss dem Vorrichtungsanspruch erreicht.

Offenbart ist demnach ein Verfahren zum Betrieb einer hydraulisch antreibbaren Vorrichtung in einem Strassenfertiger oder Beschicker, das umfasst, die Vorrichtung mit wenigstens einem hydraulischen Antriebsglied in einer ersten Richtung anzutreiben, wobei ein hydraulisches Antriebsglied in einer ersten Antriebsrichtung betrieben wird, und bei einem Anstieg des Drucks des Hydraulikfluids, das dem Antriebsglied zuströmt, über einen Druckgrenzwert die Antriebsrichtung des Antriebsglieds umzukehren und das Antriebsglied in einer zweiten Antriebsrichtung zu betreiben.

Dementsprechend ist auch ein Verfahren zum Betrieb einer Baumaschine, insbesondere eines Strassenfertigers oder Beschickers, offenbart, wobei die Baumaschine und insbesondere der Strassenfertiger oder Beschicker wenigstens eine hydraulisch antreibbare Vorrichtung umfasst, und wobei das Verfahren zum Betrieb des Strassenfertigers oder Beschickers umfasst, die hydraulisch antreibbare Vorrichtung nach dem oben beschriebenen Verfahren zu betreiben.

Dem Verfahren liegt zugrunde, in Abhängigkeit vom Druck des Hydraulikfluids, welches einem hydraulisch antreibbaren Antriebsglied zuströmt, die Strömungsrichtung des Hydraulikfluids an dem Antriebsglied und damit die Antriebsrichtung des Antriebsglieds umzukehren. Gemäss einem Aspekt des Verfahrens wird der Druck gemessen, beispielsweise mittels eines Drucksensors oder sonst eines geeigneten Druckmessglieds. Dieser Druck ist proportional zu der von dem insbesondere hydrostatisch beaufschlagten Antriebsglied aufgebrachten Kraft oder dem von dem Antriebsglied abgegebenen Drehmoment, und ebenfalls proportional zu dem in der hydraulisch antreibbaren Vorrichtung bestehenden Widerstand. Ein Anstieg des Betriebsdrucks des Antriebsglieds signalisiert somit einen Anstieg des Bewegungswiderstandes in der hydraulisch antreibbaren Vorrichtung. Ein Überschreiten des vorgegebenen Grenzwertes wird als Blockieren oder drohendes Blockieren der hydraulisch antreibbaren Vorrichtung interpretiert, die beispielsweise in einer mechanischen Überlastung von Komponenten der hydraulisch antreibbaren Vorrichtung resultieren kann, und/oder bei einem weiteren Anstieg der Kraft bzw. des Drehmoments zu einem noch festeren Verklemmen eines möglicherweise ursächlich hieran beteiligten Fremdkörpers führen kann. Diesem wird entgegengewirkt, indem die Antriebsrichtung des Antriebsglieds und damit der hydraulisch antreibbaren Vorrichtung umgekehrt wird. Gleichzeitig kann einem Bediener ein Warn- und/oder Störungssignal angezeigt werden.

Die Umkehrung der Antriebsrichtung erfolgt beispielsweise, indem wenigstens ein in den Hydraulik-Anschlussleitungen des Antriebsglieds angeordnetes Umschaltorgan, beispielsweise ein Wegeventil, geschaltet wird. Insbesondere wird ein 4/2-Wegeventil geschaltet, welches bei seiner Schaltung die Strömungsrichtung durch das oder in das hydraulische Antriebsglied umkehrt. Die Umkehrung der Antriebsrichtung könnte aber grundsätzlich auch auf anderem dem Fachmann geläufigen Wege, beispielsweise durch eine Umkehrung der Förderrichtung einer Pumpe, erfolgen, dies insbesondere dann, wenn das Antriebsglied und die Pumpe in einem geschlossenen Kreislauf geschaltet sind. Insofern ist der Begriff Umschaltorgan in der vorliegenden Beschreibung breit zu verstehen. Hierunter ist grundlegend jedes Mittel zu verstehen, mit welchem die Strömungsrichtung zum und vom Antriebsglied oder durch das Antriebsglied umkehrbar ist. Dies kann beispielsweise ein Umschaltventil sein, das geeignet und angeordnet ist, um die genannte Umkehrung der Strömungsrichtung zu ermöglichen, und/oder, insbesondere in einem geschlossenen Kreislauf, eine Pumpe mit umkehrbarer Förderrichtung.

In einer Weiterbildung des beschriebenen Verfahrens wird die Antriebsrichtung des Antriebglieds nach einer bestimmten ersten Zeitspanne wieder von der zweiten Antriebsrichtung in die ursprüngliche erste Antriebsrichtung umgekehrt.

In weiteren Ausführungsformen des beschriebenen Verfahrens wird der durch die beiden Umschaltvorgänge definierte Umschaltzyklus wiederholt, falls der Druck erneut über einen Grenzwert ansteigt. Ein Umkehrzyklus umfasst, die Antriebsrichtung des Antriebsglieds von der ersten in die zweite Antriebsrichtung umzukehren und das Antriebsglied, insbesondere nach einer bestimmten Zeitspanne, wieder in die erste Antriebsrichtung umzukehren. Das Verfahren umfasst demnach, den Umkehrzyklus beim neuerlichen Erreichen eines Druckgrenzwertes zu wiederholen. Dabei kann, wie unten dargelegt, der Druckgrenzwert, bei dem ein Umkehrzyklus wiederholt wird, unterschiedlich von einem Druckgrenzwert festgelegt werden, der für das Einleiten eines vorhergehenden Umkehrzyklus massgeblich war.

Durch den alternierenden Betrieb der hydraulisch antreibbaren Vorrichtung kann eine Blockierung gelöst werden. So kann durch die alternierenden Antriebskräfte und Bewegungen beispielsweise ein eingeklemmter Fremdkörper gelöst oder, falls beispielsweise ein Stein oder dergleichen eingeklemmt ist, dieser durch die zyklisch wirkenden Kräfte zertrümmert werden.

Gemäss beispielhaften Ausführungsformen des vorliegend beschriebenen Verfahrens umfasst dieses weiterhin, die Anzahl der aufeinanderfolgenden Umkehrzyklen in einem Zählglied zu erfassen und den Zustand des Zählglieds zurückzusetzen, nachdem die hydraulisch antreibbare Vorrichtung eine zweite Zeitspanne ohne Umkehrung der Antriebsrichtung des hydraulisch antreibbaren Antriebsgliedes in der ersten Richtung angetrieben worden ist. Beispielsweise wird ein elektronischer Zähler auf Null zurückgesetzt. Die zweite Zeitspanne ist dabei so gewählt, dass der Weg, den die hydraulisch antreibbare Vorrichtung innerhalb der zweiten Zeitspanne zurücklegt, grösser ist als der Weg, um den die Vorrichtung innerhalb der ersten Zeitspanne in der umgekehrten zweiten Antriebsrichtung oder Rückwärtsrichtung bewegt wurde. Aus einem Betrieb über die so festgelegte zweite Zeitspanne in der ersten Antriebsrichtung kann demnach geschlossen werden, dass die hydraulisch antreibbare Vorrichtung die Position der ursächlichen Blockierung überfahren hat und die Blockierung beseitigt ist. Aufeinanderfolgende Umkehrzyklen sind demnach alle Umkehrzyklen, die ausgeführt wurden, bevor die hydraulisch antreibbare Vorrichtung wieder wenigstens die zweite Zeitspanne in der ursprünglichen ersten Antriebsrichtung betrieben wurde. Regeln, anhand derer die zweite Zeitspanne festgelegt wird, sind oben angegeben. Über den Zähler ist es ermöglicht, festzustellen, wie schwerwiegend die Blockierung der hydraulisch antreibbaren Vorrichtung ist und ob diese gelöst wurde.

Ein Zählglied im Sinne der vorliegenden Beschreibung umfasst jede Vorrichtung, die es erlaubt, festzustellen, wie viele aufeinanderfolgende Umkehrzyklen stattgefunden haben. Es kann demnach jede hydraulische, mechanische, pneumatische, elektronische etc. Vorrichtung Anwendung finden, deren Zustand sich mit der Anzahl aufeinanderfolgender Umkehrzyklen verändert und eine eindeutige Korrelation die Anzahl der gezählten Umkehrzyklen abbildet.

Es kann vorgesehen sein, die erste Zeitspanne, in der die Antriebsrichtung umgekehrt ist, in aufeinanderfolgenden Umkehrzyklen zu verändern und insbesondere zu vergrössern. Dementsprechend kann vorgesehen sein, die erste Zeitspanne in Abhängigkeit vom Zustand des oben genannten Zählglieds zu variieren.

Es kann weiterhin vorgesehen sein, dass die erste Zeitspanne, oder ein initialer Wert der ersten Zeitspanne, abhängig vom Gradienten des Druckanstiegs des dem Antriebsglied in der ersten Antriebsrichtung zuströmenden Hydraulikfluids bestimmt wird.

In weiteren Ausgestaltungen umfasst das Verfahren, nach einer bestimmten Anzahl aufeinanderfolgender Umkehrzyklen die Antriebsrichtung des hydraulischen Antriebsgliedes in der ersten Antriebsrichtung zu belassen, und/oder nach einer bestimmten Anzahl aufeinanderfolgender Umkehrzyklen ein Warn- und/oder Störungssignal zur erzeugen.

Das genannte Warn- und/oder Störungssignal kann für einen Bediener dargestellt werden, der somit Informationen über eine signifikante Blockierung oder Behinderung der hydraulisch antreibbaren Vorrichtung erhält und entscheiden kann, ob und gegebenenfalls welche Massnahmen er infolge und/oder zur Behebung der Störung einleitet. Ebenso kann das Warn- und/oder Störungssignal einer Maschinensteuerung zugeführt werden, und es können dort geeignete Massnahmen eingeleitet werden. Beispielsweise könnte, wenn eine Einbaugut-Fördervorrichtung eines Strassenfertigers blockiert ist, die Steuerung den Einbauvorgang selbsttätig stoppen. Somit wird sichergestellt, dass ein Arbeitsvorgang nicht weitergeführt wird, wenn die erkannte Blockierung negative Auswirkungen auf das Arbeitsergebnis haben kann.

Weiterhin kann vorgesehen sein, den Druckgrenzwert nach Ausführen wenigstens eines Umkehrzyklus zu erhöhen. Damit wird die auf die Blockierung wirkende Kraft bei jeder neuerlichen Beaufschlagung erhöht. Eine Blockierung, die also in einem ersten Anlauf nicht gelöst wurde, wird demnach mit alternierenden steigenden Kräften beaufschlagt, bis sie gelöst ist. Diese Ausgestaltung des Verfahrens kann weiterhin umfassen, den Druckgrenzwert beim Rücksetzen des Zustands eines Zählglieds für die Umkehrzyklen auf einen ursprünglichen Druckgrenzwert zurückzusetzen.

Das hydraulische Antriebsglied ist gemäss einem Aspekt der vorliegenden Beschreibung ein Hydraulikmotor, insbesondere ein hydrostatisch betriebener Motor. Gemäss anderen Aspekten der vorliegenden Beschreibung ist das Antriebsglied ein Hydraulikzylinder oder Linearmotor. Diese Aufzählung ist keinesfalls als abschliessend zu verstehen, und soll keine Einschränkung der möglichen Antriebsglieder darstellen.

Die hydraulisch antreibbare Vorrichtung ist gemäss einem weiteren Aspekt der vorliegenden Beschreibung eine Fördervorrichtung, beispielsweise ein Kratzerbandförderer oder ein Querverteiler an einem Strassenfertiger. Ebenso kann die Vorrichtung aber auch beispielsweise eine Stellvorrichtung sein.

Weiterhin ist eine Vorrichtung angegeben, die ausgeführt und konfiguriert ist, um ein Verfahren der oben beschriebenen Art auszuführen

Für den Fachmann ist im Rahmen der Beschreibung des Verfahrens und der dargelegten Ausgestaltungen des Verfahrens eine klare Lehre gegeben, welche Elemente eine derartige Vorrichtung umfassen muss und wie diese anzuordnen sind. Im Folgenden werden beispielhafte Ausgestaltungen einer zur Ausführung des oben beschriebenen Verfahrens geeigneten Vorrichtung angegeben.

Demnach ist ein Strassenfertiger oder Beschicker offenbart, der wenigstens eine hydraulisch antreibbare Vorrichtung umfasst, die ausgeführt und konfiguriert ist, um ein Verfahren gemäss einem der vorstehenden Ansprüche auszuführen.

Die hydraulisch antreibbare Vorrichtung umfasst demnach wenigstens ein hydraulisches Antriebsglied. Das hydraulische Antriebsglied ist mit wenigstens einer Anschlussleitung für ein Hydraulikfluid verbunden. Es ist weiterhin wenigstens ein Umschaltmittel vorgesehen, mit dem die Strömungsrichtung eines Hydraulikfluids in der Anschlussleitung umkehrbar ist. Weiterhin ist wenigstens ein Steuerungsmittel angeordnet, mit dem in Abhängigkeit von einem Druck in der Anschlussleitung das Umschaltmittel betätigbar ist, derart, dass in Abhängigkeit von einem Druck in der Anschlussleitung die Strömungsrichtung des Hydraulikfluids in der Anschlussleitung umkehrbar ist.

In bestimmten Ausführungsformen der hydraulisch antreibbaren Vorrichtung ist oder umfasst das Umschaltmittel ein Hydraulik-Steuerorgan, und insbesondere ein Wegeventil. In anderen Ausführungsformen kann alternativ oder ergänzend eine Pumpe mit umkehrbarer Förderrichtung angeordnet sein. Andere Ausgestaltungen des wenigstens einen Umschaltmittels sind möglich.

In weiteren beispielhaften Ausgestaltungen ist das Steuerungsmittel eine elektrische oder elektronische Steuerungsvorrichtung. Selbstverständlich kann das Steuerungsmittel auch auf andere geeignete Weise ausgeführt sein.

Das Steuerungsmittel kann vorgesehen und konfiguriert sein, um nach einer bestimmten Zeitspanne das Umschaltmittel wieder in den ursprünglichen Zustand, das heisst, in den Zustand vor einer aufgrund eines Druckanstiegs initiierten Umschaltung, zu versetzen.

Weiterhin kann vorgesehen sein, dass das hydraulische Antriebsglied mit zwei Anschlussleitungen verbunden ist. Dabei können die Anschlussleitungen derart angeordnet und an dem Antriebsglied angeschlossen sein, dass beim Betrieb des Antriebsglieds über eine der Leitungen ein Hydraulikfluid dem Antriebsglieds zuströmt, während über die andere der Leitungen Hydraulikfluid von dem Antriebsglieds abströmt. Es kann dabei als Umschaltmittel ein 4/2-Wege Ventil angeordnet sein, mit dem die Verbindung der Anschlussleitungen mit einer Druckseite und einer Rücklaufseite eines Hydrauliksystems vertauscht werden kann oder vertauschbar ist. Wie bereits erwähnt, kann in einem geschlossenen Kreislauf die Förderrichtung der Pumpe umgekehrt werden. Es kann aber auch in einem geschlossenen Kreislauf ein Umschaltventil angeordnet sein, um bei der Ausführung des Verfahrens nicht gegebenenfalls die Förderrichtung der Pumpe mehrfach und kurz hintereinander umschalten zu müssen. Im Weiteren kann mittels einem Umschaltventil die Umschaltung jeweils praktisch ohne Zeitverzögerung erfolgen. In einem geschlossenen Kreislauf kann ein Umschaltventil vorgesehen sein oder auch nicht.

In einer Ausgestaltung der hydraulisch antreibbaren Vorrichtung, die in dem Strassenfertiger oder Beschicker angeordnet ist, ist in wenigstens einer Anschlussleitung ein Druckmessglied oder Druckmessorgan angeordnet, um den Druck in dieser Anschlussleitung zu messen. Insbesondere ist ein Signalausgang des Druckmessorgans mit einem Signaleingang einer Steuerungsvorrichtung verbunden, derart dass ein Messsignal des Druckmessorgan als Eingangsgrösse der Steuerungsvorrichtung zugeführt wird. Die Steuerungsvorrichtung ist derart ausgebildet und konfiguriert, um beim Überschreiten eines Grenzwerts des von dem Druckmessorgan gemessenen Drucks auf das Umschaltmittel zu wirken, derart, dass die Strömungsrichtung des Hydraulikfluids in der wenigstens einen Anschlussleitung umgekehrt wird. Hierzu umfasst die Steuerungsvorrichtung einen Signalausgang, der mit dem Umschaltmittel verbunden ist, und an dem beim Erreichen des Druckgrenzwerts ein Umschaltsignal erzeugt wird.

In einer weiteren Ausgestaltung weist die zur Durchführung des Verfahrens bestimmte und konfigurierte hydraulisch antreibbare Vorrichtung eine Vorwärts-Antriebsrichtung auf, in der sie in einem Normalbetrieb betrieben wird. Dies ist beispielsweise bei einer Fördervorrichtung der Fall. Ein Druckmessglied oder Druckmessorgan ist in diesem Falle an derjenigen Anschlussleitung und zur Bestimmung des Drucks in derjenigen Anschlussleitung angeordnet, die in dem genannten Normalbetrieb als Zuströmleitung für das Antriebsglied dient, bzw. es wird der Druck an demjenigen Druckmessglied ausgewertet, dass an bzw. in der genannten Anschlussleitung angeordnet ist.

Es kann weiterhin ein Zählglied angeordnet sein, das derart ausgeführt und konfiguriert ist, dass bei jedem Umschaltzyklus, wobei ein Umschaltzyklus umfasst, die Strömungsrichtung zweimal, das heisst, einmal entgegen der ursprünglichen Richtung und dann wieder in die ursprüngliche Richtung, umzukehren, der Zustand des Zählglieds verändert wird, derart, dass aus dem Zustand des Zählglieds auf die Anzahl der Umschaltzyklen geschlossen werden kann. In einer beispielhaften, aber nicht einschränkenden Ausführungsform ist das Zählglied ein elektronischer Zähler. Das Zählglied kann in der Steuerungsvorrichtung integriert sein. Die Steuerungsvorrichtung kann ausgeführt und konfiguriert sein, um den Druckgrenzwert, der die Umschaltung des Umschaltmittels bewirkt, variabel zu gestalten. Insbesondere kann die Steuerungsvorrichtung derart ausgeführt und konfiguriert sein, dass der Druckgrenzwert in Abhängigkeit vom Zustand des Zählglieds eingestellt wird. Das Zählglied kann derart konfiguriert und angeordnet sein, dass sein Zustand nach einer bestimmten Zeitspanne, in der kein Umschaltvorgang erfolgt ist, wieder in einen Ausgangszustand zurückgesetzt wird. Dieser Ausgangszustand entspricht insbesondere dem Zustand, der null Umschaltzyklen entspricht.

Das hydraulische Antriebsglied ist insbesondere ein hydrostatisches Antriebsglieds und beispielsweise ein Hydraulikmotor oder ein hydraulisch betätigtes Linearstellglied, wie zum Beispiel ein Hydraulikzylinder.

Gemäss weiterer spezifischer Ausführungsformen des Strassenfertigers oder Beschickers ist die wenigstens eine die hydraulisch antreibbare Vorrichtung eine Fördervorrichtung. Beispielsweise handelt es sich um einen Kratzerbandförderer oder einen Querverteiler.

Weitere mögliche Ausgestaltungen der beschriebenen hydraulisch antreibbaren Vorrichtung erschliessen sich dem Fachmann, insbesondere im Lichte der oben gemachten Ausführungen zum Betriebsverfahren, ohne Weiteres.

Die oben dargestellten Ausgestaltungen der beschriebenen Gegenstände können selbstverständlich untereinander kombiniert werden. Weitere, nicht spezifisch offenbarte Ausführungsformen der Lehre dieses Dokumentes erschliessen sich dem Fachmann ohne Weiteres.

### KURZE BESCHREIBUNG DER FIGUREN

Die hier dargelegten Sachverhalte werden nachfolgend anhand ausgewählter in der Zeichnung dargestellter Ausführungsbeispiele näher erläutert. Im Einzelnen zeigen
- Fig. 1: einen Kratzerbandförderer als ein Beispiel für eine hydraulisch antreibbare Vorrichtung, wie sie typischerweise in einem Strassenfertiger oder Beschicker angeordnet ist,
- Fig. 2: beispielhafte Druckverläufe beim Betrieb des Kratzerbandförderers gemäss dem beschriebenen Verfahren, und
- Fig. 3: beispielhafte Verläufe der Fördergeschwindigkeit des Kratzerbandförderers bei der Durchführung des Verfahrens.

Die Zeichnungen sind stark schematisiert. Nicht für das Verständnis der beschriebenen Gegenstände notwendige Einzelheiten sind weggelassen worden. Weiterhin zeigen die Zeichnungen nur ausgewählte Ausführungsbeispiele und dürfen nicht zur Einschränkung der in den Ansprüchen umschriebenen Gegenstände herangezogen werden. Nicht gezeigte Ausführungsformen können durchaus von den Ansprüchen abgedeckt sein.

### AUSFÜHRUNGSBEISPIELE

Figur 1 zeigt als Beispiel für eine hydraulisch antreibbare Vorrichtung einen Kratzerbandförderer 1. Die Anordnung eines Kratzerbandförderers in einem Strassenfertiger oder Beschicker ist dem Fachmann geläufig. Ein Antriebsrad 10 des Kratzerbandförderers wird von einem hydrostatisch betriebenen Motor 20 als Antriebsglied angetrieben. Dabei werden parallel verlaufende Ketten 11 mit dazwischen angeordneten Stegen entlang einer Förderrichtung 12 über eine Platte 13 gezogen. Es ist in dieser Ansicht nur eine der Ketten dargestellt; ebenso sind die zwischen den Ketten angeordneten Stege nicht dargestellt, dem Fachmann aber absolut geläufig. Einbaugut 14, das zum Beispiel aus einem Einbaugutbunker eines Strassenfertigers stammt, wird durch die zwischen den Ketten angeordneten Stege entlang der Fördervorrichtung 12 über die Platte 13 gefördert. Die Kette 11 läuft des Weiteren in bekannter Weise über ein Leitrad 15. Der Motor 20 ist über einen Druckanschluss 25 und einen Tankanschluss 26 mit einem Hydrauliksystem verbunden. Im Normalbetrieb strömt ein Hydraulikfluid vom Druckanschluss 25 entlang der durch Pfeile gekennzeichneten Richtung zu dem Motor 20 und von diesem zurück zum Tankanschluss 26. Es erschliesst sich für den Fachmann ohne Weiteres, wie die beispielhaft dargestellt offene Schaltung auf einen geschlossenen Hydraulikkreislauf zu übertragen wäre. Dabei dreht sich der Motor in der durch 21 gekennzeichneten ersten Antriebsrichtung. Die hydraulischen Steuerkomponenten und die Pumpe können beispielsweise im Hydrauliksystem des Strassenfertigers oder Beschickers integriert sein. Ebenso kann die Signalerfassung und -verarbeitung in einem Steuersystem des Strassenfertigers oder Beschickers integriert sein, und kann weiterhin durch eine entsprechende Programmierung eines elektronischen Steuersystems des Strassenfertigers oder Beschickers realisiert sein. Zur Durchführung des vorliegend beschriebenen Verfahrens ist einerseits ein Drucksensor 23 zur Messung eines Drucks p des Hydraulikfluids in derjenigen Hydraulikleitung angeordnet, welche beim Betrieb des Motors in der ersten Richtung 21 als Druckanschluss des Motors 20 dient. Weiterhin ist ein 4/2-Wegeventil 24 angeordnet, mit welchem es möglich ist, die Strömungsrichtung des Hydraulikfluids durch den Motor umzukehren. Bei einer Umkehrung der Strömungsrichtung in den Hydraulikleitungen dreht sich die Antriebsrichtung in die durch 22 gekennzeichnete Richtung um, und der Kratzerbandförderer wird in einer der Förderrichtung 12 entgegengesetzten Richtung angetrieben.

In der Figur 2 ist ein Beispiel für einen möglichen Verlauf des Drucks p am Drucksensor 23 dargestellt. In der Figur 3 ist der entsprechende Geschwindigkeitsverlauf der Kette des Kratzerbandförderers dargestellt. Die dargestellten Diagramme sind ausschliesslich qualitativ zur Versinnbildlichung des Verfahrens dargestellt, und es besteht keine wie auch immer geartete Masstäblichkeit oder quantitative Vergleichbarkeit, es sei denn nachfolgend wird ausdrücklich hierauf Bezug genommen. Positive Werte der Geschwindigkeit v stehen dabei für eine Bewegung in Richtung der in Figur 1 durch 12 dargestellten Förderrichtung, negative Werte für eine Bewegung in die Gegenrichtung. Im Normalbetrieb des Kratzerbandförderers bewegt sich der Druck p in einem von dem Antriebsmoment vorgegebenen Bereich, wobei selbstverständlich aufgrund der Beschaffenheit des Förderguts gewisse Schwankungen auftreten. Wenn sich beispielsweise ein Stein in der Kette verklemmt, so kommt es zu einem Anstieg des Widerstands in der Fördervorrichtung und damit verbunden zu einem steilen Anstieg des am Eingang des Motors 20 anliegenden und vom Drucksensor 23 gemessenen Drucks. Gemäss dem beschriebenen Verfahren wird beim Erreichen eines Druckgrenzwerts p1 mittels einer Umschaltung des Wegeventils 24 für eine Zeitspanne T die Durchströmungsrichtung des Motors 20 umgekehrt. Dadurch wird die Antriebsrichtung des Motors 20 für die Zeitspanne T umgekehrt und der Motor in der zweiten Antriebsrichtung 22 betrieben. In Verbindung mit Figur 3 wird ersichtlich, dass sich die Fördervorrichtung während dieser Zeitspanne rückwärts bewegt. Nach der Zeitspanne T wird die Fördervorrichtung wieder in den Vorwärtsbetrieb umgeschaltet. Falls der Fremdkörper nach wie vor in der Kette verklemmt ist, so stellt sich, ungefähr nach der Zeitspanne T, wieder ein starker Druckanstieg ein. Wiederum wird die Antriebsrichtung des Motors 20 für die Zeitspanne T umgedreht. Dabei wird vorausgesetzt, dass der Motor sich in beiden Antriebsrichtungen gleich schnell bewegt, wenn jeweils der gleiche Volumenstrom an Hydraulikfluid den Motor durchströmt. Diese Situation kann sich bei einem als Antriebsglied verwendeten Hydraulikzylinder anders darstellen, je nachdem, in welcher Antriebsrichtung die Kolbenseite und die Kolbenstangenseite beströmt wird. In dem beispielhaft gewählten, aber nicht untypischen Verlauf wurde der Fremdkörper im dritten Umkehrzyklus aufgrund der alternierenden Bewegungen entweder aus dem Antriebsstrang entfernt, oder ein Stein wurde beispielsweise zertrümmert. Die Fördervorrichtung kann normal weiterarbeiten. Es kann vorgesehen sein, die Anzahl aufeinanderfolgender Umkehrzyklen der Antriebsrichtung in einem Zählglied zu erfassen. Nach der Rückkehr in den Normalbetrieb wird das Zählglied zweckmässig zurückgesetzt.

Gestrichelt ist eine andere beispielhafte Ausgestaltung des hier beschriebenen Verfahrens dargestellt. Es versteht sich unter Bezug auf die Figur 3, dass die dargestellten Werte keinen quantitativen Charakter haben, und aus Gründen der Übersichtlichkeit die Geschwindigkeitswerte für die zweite beispielhafte Variante des vorliegend beschriebenen Verfahrens von denen für die erste Variante unterschiedlich eingezeichnet wurden. Unter Bezug auf die Figur 2 ist zu erkennen, dass nach dem ersten Umkehrzyklus der Druckgrenzwert p2, bei dem ein zweiter Umkehrzyklus eingeleitet wird, höher als für den ersten Umschaltzyklus angesetzt wird. Dementsprechend kann die Zeit, bis die zweite Umschaltung in den Rückwärtsbetrieb erfolgt, etwas länger als die Zeitspanne T sein. Aufgrund des grösseren aufgebrachten Drehmoments hat sich bei dem beispielhaft dargestellten Verlauf die Blockierung bereits nach dem zweiten Umkehrzyklus gelöst, und die Fördervorrichtung kann normal im Vorwärtsbetrieb weiterarbeiten.

Aufgrund der gemachten Ausführungen ist der Fachmann ohne Weiteres in der Lage, die Funktion und/oder den Aufbau des Kratzerbandförderers auf andere hydraulisch antreibbare Vorrichtungen zu übertragen.

Obschon der Gegenstand der vorliegenden Beschreibung anhand ausgewählter Ausführungsbeispiele erläutert wurde, sollen diese nicht einer Einschränkung der beanspruchten Erfindung dienen. Die Ansprüche umfassen Ausführungsformen, die nicht explizit dargestellt sind, und Ausführungsformen, die von den gezeigten Beispielen abweichen, sind dennoch von den Ansprüchen gedeckt.

### BEZUGSZEICHENLISTE

- 1: hydraulisch antreibbare Vorrichtung, Kratzerbandförderer
- 10: Antriebsrad
- 11: Kette
- 12: Antriebsrichtung, Förderrichtung, erste Richtung, Vorwärtsrichtung
- 13: Platte
- 14: Einbaugut, Fördergut
- 15: Leitrad
- 20: hydraulisches Antriebsglied, Hydraulikmotor
- 21: erste Antriebsrichtung
- 22: zweite Antriebsrichtung
- 23: Druckmessglied, Druckmessorgan, Drucksensor
- 24: Umschaltmittel, Umschaltorgan, Wegeventil, 4/2-Wegeventil
- 25: Druckanschluss
- 26: Tankanschluss

- p: Druck, Hydraulikdruck
- p1: Druckgrenzwert
- p2: Druckgrenzwert
- v: Antriebsgeschwindigkeit
- t: Zeit
- T: Zeitspanne, Umschaltzeitspanne

## Patentansprüche

1. Verfahren zum Betrieb einer hydraulisch antreibbaren Vorrichtung (1) in einem Strassenfertiger oder Beschicker, umfassend, die Vorrichtung mit wenigstens einem hydraulischen Antriebsglied (20) in einer ersten Richtung (12) anzutreiben, wobei ein hydraulisches Antriebsglied in einer ersten Antriebsrichtung (21) betrieben wird, und bei einem Anstieg des Drucks (p) eines Hydraulikfluids, welches dem hydraulischen Antriebsglied zuströmt, über einen Druckgrenzwert (p1, p2) die Antriebsrichtung des Antriebsglieds umzukehren und das Antriebsglied in einer zweiten Antriebsrichtung (22) zu betreiben.

2. Verfahren gemäss Anspruch 1, umfassend, zur Umkehrung der Antriebsrichtung wenigstens ein in den Hydraulik-Anschlussleitungen des Antriebsglieds angeordnetes Umschaltorgan (24) zu schalten.

3. Verfahren gemäss einem der vorstehenden Ansprüche, umfassend, die Antriebsrichtung des Antriebglieds (20) nach einer bestimmten ersten Zeitspanne (T) wieder von der zweiten Antriebsrichtung (22) in die erste Antriebsrichtung (21) umzukehren.

4. Verfahren, gemäss Anspruch 3, wobei ein Umkehrzyklus umfasst, die Antriebsrichtung des Antriebsglieds (20) von der ersten Antriebsrichtung (21) in die zweite Antriebsrichtung (22) umzukehren und das Antriebsglied (20) nach der ersten Zeitspanne (T) wieder in die erste Antriebsrichtung (21) umzukehren, wobei das Verfahren umfasst, den Umkehrzyklus beim neuerlichen Erreichen eines Druckgrenzwertes (p1, p2) zu wiederholen.

5. Verfahren gemäss Anspruch 4, umfassend, die Anzahl der aufeinanderfolgenden Umkehrzyklen in einem Zählglied zu erfassen und den Zustand des Zählglieds zurückzusetzen, nachdem die hydraulisch antreibbare Vorrichtung eine zweite Zeitspanne ohne Umkehrung der Antriebsrichtung des hydraulischen Antriebsgliedes in der ersten Antriebsrichtung (21) betrieben worden ist.

6. Verfahren gemäss Anspruch 5, umfassend, nach einer bestimmten Anzahl aufeinanderfolgender Umkehrzyklen die Antriebsrichtung des hydraulischen Antriebsgliedes (20) in der ersten Antriebsrichtung (21) zu belassen.

7. Verfahren gemäss einem der Ansprüche 5 oder 6, umfassend, nach einer bestimmten Anzahl aufeinanderfolgender Umkehrzyklen ein Warn- und/oder Störungssignal zu erzeugen.

8. Verfahren gemäss Anspruch 7, umfassend, das Warn- und/oder Störungssignal für einen Bediener darzustellen.

9. Verfahren gemäss einem der Ansprüche 7 oder 8, umfassend, das Warn- und/oder Störungssignal einer Maschinensteuerung zuzuführen und dort Massnahmen einzuleiten.

10. Verfahren gemäss einem der Ansprüche 4 bis 9, umfassend, den Druckgrenzwert (p1, p2) nach Ausführen wenigstens eines Umkehrzyklus zu erhöhen.

11. Verfahren gemäss Anspruch 10, umfassend, den Druckgrenzwert (p2) beim Rücksetzen des Zustands eines Zählglieds für die Umkehrzyklen auf einen ursprünglichen Druckgrenzwert (p1) zurückzusetzen.

12. Verfahren gemäss einem der vorstehenden Ansprüche, wobei das hydraulische Antriebsglied (20) ein Hydraulikmotor ist.

13. Verfahren gemäss einem der vorstehenden Ansprüche, wobei die hydraulisch antreibbare Vorrichtung (1) eine Fördervorrichtung ist.

14. Verfahren zum Betrieb einer Baumaschine, insbesondere eines Strassenfertigers oder Beschickers, gemäss einem der vorstehenden Ansprüche, wobei die Baumaschine wenigstens eine hydraulisch antreibbare Vorrichtung (1) umfasst, und wobei das Verfahren umfasst, die hydraulisch antreibbare Vorrichtung nach einem Verfahren gemäss einem der vorstehenden Ansprüche zu betreiben.

15. Strassenfertiger oder Beschicker, der wenigstens eine hydraulisch antreibbare Vorrichtung umfasst, die ausgeführt und konfiguriert ist, um ein Verfahren gemäss einem der vorstehenden Ansprüche auszuführen.
